# EUROPÄISCHE PATENTSCHRIFT

(11) **EP 1 673 795 B1**
(45) Veröffentlichungstag und Bekanntmachung des Hinweises auf die Patenterteilung: **20.12.2006**
(21) Anmeldenummer: 04787221.3
(22) Anmeldetag: 27.09.2004
(51) Int. Cl.: H01H 50/04, H01H 50/14

(54) **SCHALTSCHÜTZ MIT RAHMENKLEMMEN**
CONTACTOR EQUIPPED WITH BOX TERMINALS
CONTACTEUR POURVU DE BORNES A CHASSIS

(30) Priorität: 16.10.2003 DE 10348088
(43) Veröffentlichungstag der Anmeldung: 28.06.2006
(73) Patentinhaber: Moeller GmbH, 53115 Bonn (DE)
(72) Erfinder: GERVING, Karsten, D-53225 Bonn (DE)
(86) Internationale Anmeldenummer: PCT/EP2004/052321
(87) Internationale Veröffentlichungsnummer: WO 2005/038845

(56) Entgegenhaltungen:
- DE-A1- 3 932 502

## Beschreibung

Die Erfindung betrifft ein Schaltschütz mit Rahmenklemmen nach dem Oberbegriff von Anspruch 1.

In der Druckschrift DE 3932502 A1 wird ein dreipoliges Schaltschütz mit einem aus Gehäuseunterteil, Gehäuseoberteil und Gehäusedeckel bestehenden Schaltgerätegehäuse beschrieben. Auf jeder Anschlussseite ragen aus dem Gehäuseoberteil Anschlussschienen heraus, die endseitig von Rahmenklemmen umgeben sind. Die metallischen Rahmenklemmen bestehen aus einem Klemmrahmen, einem Klemmbügel und einer Klemmschraube. Auf jeder Anschlussseite sind die Rahmenklemmen in einem kastenförmigen Klemmengehäuse gelagert. Die Klemmengehäuse sind über hakenförmige Ansätze am Gehäuseoberteil befestigbar und weisen an der Anschlussseite Zuführöffnungen für anzuschließende Leiter sowie an der Frontseite Zutrittsöffnungen für ein Schraubwerkzeug zum Betätigen der Klemmschrauben auf. Nach EP 880198 A2 werden derartiger Rahmenklemmen über ihren Klemmrahmen durch Noppen an den Innenwänden des Klemmengehäuses gehalten.

Bei einem Schaltschütz der Firma Siemens AG vom Typ 3RT10, S3 (Firmenkatalog "Schaltgeräte für die Industrie Katalog LV10 2004 vom 26.08.03, Seiten 2/3, 5, 54, 98, 229) werden Rahmenklemmen entgegen der Frontseite in ein Klemmengehäuse eingeführt, durch an den Innenwänden der Klemmengehäuse ausgebildete Noppen über ihre Klemmrahmen gehalten und von der Anschlussseite seitlich über aus einem Gehäuseoberteil ragende Anschlussschienen geschoben. Die Klemmengehäuse sind über entsprechende Rastmittel am Gehäuseoberteil verrastbar. Zwischen beiden Klemmengehäusen wird auf das Gehäuseoberteil ein mit zwei Schrauben zu befestigender Gehäusedeckel aufgesetzt, wobei die Klemmengehäuse arretiert werden. Bei einem weiteren Schaltschütz der Firma Siemens AG vom Typ 3RT10, S2 (ebenda, Seiten 2/2, 5, 53, 97, 229) werden die Rahmenklemmen von der Frontseite in Rahmenklemmen eingeführt. Die am Gehäuseoberteil verrasteten Klemmengehäuse werden durch einen mit Zutrittsöffnungen zu den Klemmschrauben versehenen und auf das Gehäuseoberteil mit zwei Schrauben zu befestigenden Gehäusedeckel frontseitig bedeckt und arretiert.

Die DE 195 14 842 A1 zeigt einen Prozessstecker. Dessen Kapselung besteht aus einem Basisteil, auf das nach Einschieben einer Leiterplatte eine Haube zur Vervollständigung der Kapselung aufgesetzt wird. Die U-förmige Haube ist zur Aufnahme eines vielpoligen Prozesssteckers ausgebildet. Derartige Anschlusselemente sind nicht für hohe Ströme und mechanische Belastungen, wie sie an Anschlussklemmen von Schaltschützen auftreten, geeignet.

Die DE 698 00 453 T2 (EP 896 387 B1) zeigt ein mehrpoliges elektrisches Schaltgerät mit einem nicht weiter ausgeführten Schaltgerätegehäuse, aus dessen Anschlussseite Anschlussschienen ragen. Über die Anschlussschienen sind Rahmenklemmen zu schieben, die von einem kastenartigen Klemmengehäuse aufgenommen werden. Das Klemmengehäuse ist am Schaltgerätegehäuse befestigbar und anschlussseitig von einem abnehmbaren und mit Kabeleintrittöffnungen ausgestatteten Deckel verschließbar.

Zur anschlusstechnischen Komplettierung der bekannten Schaltschütze sind jeweils zwei Klemmengehäuse und ein am Gehäuseoberteil zu befestigender Gehäusedeckel zu montieren. Daraus leitet sich als Aufgabe der Erfindung die Vereinfachung der anschlusstechnischen Komplettierung ab.

Ausgehend von einem Schaltschütz der eingangs genannten Art wird die Aufgabe erfindungsgemäß durch die Merkmale des unabhängigen Anspruches gelöst, während den abhängigen Ansprüchen vorteilhafte Weiterbildungen der Erfindung zu entnehmen sind.

Die erfindungsgemäße Integration der Klemmengehäuse in einem zweiteiligen Gehäusedeckel führt zu einer Verminderung der zur anschlusstechnischen Komplettierung notwendigen Gehäuseteile um ein Drittel. Die mit den Rahmenklemmen bestückten Deckelhälften sind in einfacher Weise auf dem Gehäuseoberteil zu befestigen.

Es ist für das Zusammenfügen von Deckelhälften und Gehäuseoberteil von Vorteil, wenn an den Seitenwänden und an den Klemmengehäusen miteinander in Wirkverbindung, insbesondere in Klemmverbindung, tretende Führungs- und Gegenführungsmittel, insbesondere zur Frontseite parallel verlaufende Führungsleisten an den Seitenwänden und Führungsnuten an den Deckelhälften, vorgesehen sind.

Eine vorteilhafte Weiterbildung der Erfindung besteht darin, dass die Seitenwände des Gehäuseoberteils die als Klemmengehäuse ausgebildeten anschlussseitigen Deckelschenkel seitlich umgreifen und mit diesen eine Rastverbindung eingehen. Hierbei ist es wiederum vorteilhaft, wenn in den Seitenwänden die mit den an den anschlussseitigen Deckelschenkeln vorgesehenen Rastmitteln zusammenwirkenden Gegenrastmittel ausgebildet sind.

Weitere Einzelheiten und Vorteile der Erfindung ergeben sich aus dem folgenden, anhand von Figuren erläuterten Ausführungsbeispiel. Es zeigen
- Figur 1:: die Explosionsdarstellung des oberen Teils eines erfindungsgemäßen Schaltschützes;
- Figur 2:: die zusammengebaute Darstellung des Schaltschützes entsprechend Fig. 1;
- Figur 3:: eine Deckelhälfte mit aufzunehmenden Rahmenklemmen aus einer gegenüber Fig. 1 und Fig. 2 geänderten Blickrichtung;
- Figur 4:: eine mit Rahmenklemmen bestückte Deckelhälfte aus Blickrichtung gemäß Fig. 3;
- Figur 5:: die Deckelhälfte mit aufzunehmenden Rahmenklemmen aus einer gegenüber Fig. 3 wiederum geänderten Blickrichtung.

In Fig. 1 und Fig. 2 sind von dem Schaltgerätegehäuse des erfindungsgemäßen dreipoligen Schaltschützes ein Gehäuseoberteil 2 und zwei Deckelhälften 4 und 6 dargestellt. Das Gehäuseoberteil 2 wird auf ein Gehäuseunterteil aufgesetzt, ist jedoch als für die Erfindung unwesentlich nicht dargestellt und nimmt den Magnetantrieb des Schaltschützes auf. Im Oberteil 2 sind Anschlussschienen 8 befestigt, die auf jeder Anschlussseite 10 bzw. 12 nach außen ragen. Im Inneren des Gehäuseoberteils 2 enden die Anschlussschienen 8 mit feststehenden Kontakten, die polweise über ebenfalls nicht dargestellte Kontaktbrücken, die von dem Magnetantrieb betätigt werden, verbunden bzw. getrennt werden.

Die Deckelhälften 4 und 6 sind als sich gegenüberstehende räumliche Rechteckwi n-kel ausgebildet. Die Deckelhälften 4 und 6 bestehen jeweils aus einem mit der Frontseite 14 des Schaltschützes abschließenden frontseitigen Deckelschenkel 16 und aus einem mit der jeweilige Anschlussseite 10 bzw. 12 abschließenden anschlussseitigen Deckelschenkel 18.

Weiterhin sind für jede Anschlussseite 10 und 12 drei Rahmenklemmen 20 vorgesehen. Die metallischen Rahmenklemmen 20 bestehen in üblicher Weise aus einem Klemmrahmen 22, einem Klemm bügel 24 und einer Klemmschraube 26. Nach Fig. 3 und Fig. 5 weisen die kastenartig ausgebildeten anschlussseitigen Deckelschenkel 18 quaderförmige Aufnahmeräume 28 auf, in welche die Rahmenklemmen 20 entgegengesetzt zur Frontseite 14 eingeführt werden. Die anschlussseitigen Deckelschenkel 18 dienen damit als Klemmengehäuse. An den Innenwänden der Aufnahmeräume 28 sind gemäß Fig. 5 gegenüberliegend spitznasige Noppen 30 ausgebildet, zwischen denen die Rahmenklemmen 20 über ihren Klemmrahmen 22 klemmend gehalten werden.

Die mit den Rahmenklemmen 20 bestückten Deckelhälften 4 und 8 werden mit einer seitlichen Bewegung in Richtung zu den Anschlussschienen 8 auf das Gehäuseoberteil 2 geschoben. Dabei umfangen die Klemmrahmen 22 die Anschlussschienen 8. An den Innenseiten der gegenüberstehenden Seitenwänden 32 des Gehäuseoberteils 2 sind parallel zur Frontseite 14 verlaufende Führungsmittel 34 in Form von Führungsleisten ausgebildet. An den seitlichen Außenflächen der frontseitigen Deckelschenkel 16 sind parallel zur Frontseite 14 verlaufende Gegenführungsmittel 36 in Form von Führungsnuten ausgebildet. Beim Aufschieben der Deckelhälften 4 und 6 greifen die Führungsmittel 34 in die Gegenführungsmittel 36. An den anschlussseitigen Deckelschenkeln 18 sind auf jeder seitlichen Außenfläche zwei Rastmittel 38 in Form von Rastnoppen ausgebildet, die beim Aufschieben der Deckelhälften 4 und 6 in jeweils zwei Gegenrastmittel 40 in Form von an den Seitenwänden 32 ausgebildeten Rastöffnungen einrasten und damit die Deckelhälften 4 und 6 stabil am Gehäuseoberteil 2 halten.

Im fertig montierten Zustand des Schaltschützes werden die Enden anzuschließender Leiter über Zuführöffnungen 42, die in den anschlussseitigen Deckelschenkeln 18 ausgespart sind, in die Rahmenklemmen 20 eingeführt. Durch Andrehen der Klemmschrauben 26 mittels eines Schraubwerkzeuges, das über in den frontseitigen Deckelschenkeln 18 vorgesehene Zutrittsöffnungen 44 eingeführt wird, werden die Leiterenden anschließend festgeklemmt.

## Patentansprüche

1. Schaltschütz mit Rahmenklemmen, enthaltend
- ein aus einem Gehäuseunterteil, einem Gehäuseoberteil (2) sowie einem frontseitigen Gehäusedeckel bestehenden Schaltgerätegehäuse,
- im Gehäuseoberteil (2) festgelegte und davon seitlich abragende Anschlussschienen (8) und
- an das Gehäuseoberteil (2) von den Anschlussseiten (10, 12) mittels Rastmitteln aufrastbare, kastenartige Klemmengehäuse mit den darin gehaltenen und die Anschlussschienen (8) umgreifenden Rahmenklemmen (20),
**dadurch gekennzeichnet,**
- **dass** der Gehäusedeckel aus zwei im wesentlichen rechtwinkligen Deckelhälften (4, 6) besteht, die mit ihrem frontseitigen Deckelschenkeln (16) nahe aneinander gegenüberstehen, und
- **dass** die Deckelhälften (4, 6) hinsichtlich ihres anschlussseitigen Deckelschenkels (18) als Klemmengehäuse ausgebildet und am Gehäuseoberteil (2) befestigbar sind.

2. Schaltschütz nach vorstehendem Anspruch, **dadurch gekennzeichnet, dass** die Seitenwände (32) des Gehäuseoberteils (2) parallel zur Frontseite (14) und senkrecht zu den Anschlussseiten (10, 12) verlaufende Führungsmittel (34) aufweisen, die mit an den frontseitigen Deckelschenkeln (16) ausgebildeten Gegenführungsmitteln (36) zusammenwirken.

3. Schaltschütz nach vorstehendem Anspruch, **dadurch gekennzeichnet, dass** die Führungsmittel (34) mit den Gegenführungsmitteln (36) klemmend zusammenwirken.

4. Schaltschütz nach einem der beiden vorstehenden Ansprüche, **dadurch gekennzeichnet, dass** die Führungsmittel (34) als nach innen abstehende Führungsleisten und die Gegenführungsmittel (36) als Führungsnuten ausgebildet sind.

5. Schaltschütz nach einem der vorstehenden Ansprüche, **dadurch gekennzeichnet, dass** die Seitenwände (32) des Gehäuseoberteils (2) die anschlussseitigen Deckelschenkel (18) seitlich umfassen und mit diesem rastend zusammenwirken.

6. Schaltschütz nach vorstehendem Anspruch, **dadurch gekennzeichnet, dass** an den anschlussseitigen Deckelschenkeln (18) vorgesehene Rastmittel (38) mit an den Seitenwände (32) vorgesehenen Gegenrastmitteln (40) zusammenwirken.

## Claims

1. A contactor with box terminals, comprising
- a switchgear housing consisting of a housing bottom, a housing top (2) and a front housing cover,
- terminal bars (8) fixed in the housing top (2) and projecting laterally therefrom and
- box-type terminal housings with the box terminals (20) held therein and enclosing the terminal bars (8), said terminal housings being latchable to the housing top (2) from the terminal sides (10, 12) by means of latching means,
**characterised in that**
- the housing cover consists of two substantially right-angled cover halves (4, 6), which closely face one another with their front cover limbs (16), and
- the cover halves (4, 6) are constructed as terminal housings with regard to their terminal-side cover limbs (18) and may be fixed to the housing top (2).

2. A contactor according to the preceding claim, **characterised in that** the side walls (32) of the housing top (2) comprise guide means (34) extending parallel to the front (14) and perpendicularly to the terminal sides (10, 12), which guide means (34) interact with mating guide means (36) constructed on the front cover limbs (16).

3. A contactor according to the preceding claim, **characterised in that** the guide means (34) interact in clamping manner with the mating guide means (36).

4. A contactor according to one of the preceding two claims, **characterised in that** the guide means (34) are constructed as inwardly protruding guide strips and the mating guide means (36) are constructed as guide grooves.

5. A contactor according to one of the preceding claims, **characterised in that** the side walls (32) of the housing top (2) enclose the sides of the terminal-side cover limbs (18) and interact latchingly therewith.

6. A contactor according to the preceding claim, **characterised in that** latching means (38) provided on the terminal-side cover limbs (18) interact with mating latching means (40) provided on the side walls (32).

## Revendications

1. Contacteur comportant des bornes de châssis, comprenant:
un boîtier du dispositif de commutation comprenant une partie inférieure de boîtier, une partie supérieure de boîtier (2) et un couvercle frontal du boîtier;
des rails de connexion (8) fixés dans la partie supérieure du boîtier (2) et débordant latéralement de celle-ci; et
des boîtiers de bornes en forme de boîte pouvant être encliquetés par l'intermédiaire de moyens d'encliquetage sur la partie supérieure du boîtier (2) à partir des côtés de connexion (10, 12), avec les bornes à châssis (20) qui y sont contenues et entourant les rails de connexion (8);
**caractérisé en ce que**
le couvercle du boîtier est composé de deux moitiés de couvercle essentiellement rectangulaires (4, 6), les branches de couvercle du côté frontal (16) étant opposées et adjacentes; et
les moitiés de couvercle (4, 6) peuvent former avec leur branche de couvercle du côté de raccordement (18) un boîtier à bornes et peuvent être fixées sur la partie supérieure du boîtier (2).

2. Contacteur selon la revendication précédente, **caractérisé en ce que** les parois latérales (32) de la partie supérieure du boîtier (2) comportent des moyens de guidage (34) s'étendant parallèlement au côté frontal (14) et perpendiculairement aux côtés de connexion (10, 12), coopérant avec des moyens complémentaires de guidage (36) agencés sur les branches du couvercle du côté frontal (16).

3. Contacteur selon la revendication précédente, **caractérisé en ce que** les moyens de guidage (34) assurent une coopération par serrage avec les moyens complémentaires de guidage (36).

4. Contacteur selon l'une des deux revendications précédentes, **caractérisé en ce que** les moyens de guidage (34) ont la forme de barres de guidage débordant vers l'intérieur, les moyens complémentaires de guidage (36) ayant la forme de rainures de guidage.

5. Contacteur selon l'une des revendications précédentes, **caractérisé en ce que** les parois latérales (32) de la partie supérieure du boîtier (2) entourant latéralement les branches de couvercle sur le côté de connexion (18) opèrent par encliquetage avec celles-ci.

6. Contacteur selon la revendication précédente, **caractérisé en ce que** des moyens d'encliquetage (38) agencés sur les branches du couvercle du côté de connexion (18) coopèrent avec des moyens d'encliquetage complémentaires (40) agencés sur les parois latérales (32).
